# FASCICULE DE BREVET EUROPEEN

(11) **EP 0 205 722 B1**
(45) Date de publication et mention de la délivrance du brevet: **13.12.1989**
(21) Numéro de dépôt: 85870086.7
(22) Date de dépôt: 18.06.1985
(51) Int. Cl.: F24D 19/02

(54) **Dispositif de fixation d'un radiateur, par rapport au sol**
Befestigungseinrichtung eines Heizkörpers am Boden
Means for mounting a radiator on the base

(43) Date de publication de la demande: 30.12.1986
(73) Titulaire: Danse, Dieudonné, Chaudfontaine (BE)
(72) Inventeur: Danse, Dieudonné, Chaudfontaine (BE)
(74) Mandataire: Colens, Alain M.G.M.

(56) Documents cités:
- DE-A- 2 308 199
- DE-A- 2 362 192
- DE-U- 1 664 707

## Description

La présente invention est relative à un dispositif de fixation par rapport au sol d'un radiateur, en particulier d'un radiateur à éléments plans, solidarisés entre eux, généralement par des ailettes.

On sait qu'il ne suffit pas de déposer un radiateur au sol pour qu'il soit parfaitement stabilisé ; il peut exister un risque important de balancement et l'on est donc amené à le fixer également par rapport au mur auquel il est situé ; on dispose à cet effet de différents dispositifs de fixation qui complètent la stabilité relative due aux tuyauteries d'arrière et de départ du radiateur.

Pour les radiateurs constitués d'éléments plans généralement plus légers, on se contente souvent de les fixer et de les stabiliser par rapport au mur.

Pour stabiliser la position du radiateur, on a prévu différents dispositifs en deux parties emboîtables ou se déplaçant l'une par rapport à l'autre et dont l'une fixée au mur et l'autre prenant sur le radiateur, les deux pièces étant solidarisées par exemple par une vis après montage.

Toutefois, dans les constructions légères, panneaux préfabriqués, plaques de béton ou encore en cloisons - de faibles épaisseurs - une fixation et une stabilisation horizontales par rapport à des murs de ce type sont impossibles. Il est également impossible de prévoir une stabilisation horizontale dès lors que le radiateur dépasse le bas d'une fenêtre, alors même qu'actuellement on installe souvent des radiateurs parallèles à des fenêtres.

La présente invention remédie à ces inconvénients en proposant un dispositif de fixation et stabilisation par rapport au sol d'un radiateur, en particulier à éléments plans solidarisés entre eux, ce dispositif étant constitué de quatre pièces : une première pièce supérieure destinée à s'appuyer sur la partie supérieure d'un élément radiateur, et pourvue d'une ouverture de passage pour la deuxième pièce intermédiaire, une longue vis ou boulon droit dont la longueur est au moins égale à la hauteur d'un des éléments du radiateur à fixer, filetée à son extrémité inférieure, et pourvue à son extrémité supérieure soit d'une tête de boulon, soit d'une extrémité filetée et d'un écrou, s'appuyant sur le dessus de la première pièce supérieure ramenant celle-ci au maximum vers le bas, une troisième pièce inférieure constituée d'un moyen d'encrage dans le sol, comportant une portion munie d'un trou fileté dans laquelle s'engage l'extrémité inférieure filetée de la vis ou boulon, une quatrième pièce constituant un ou des pieds sur le(s)quel(s) sont posés les éléments du radiateur, caractérisé en ce que la première pièce supérieure est constituée d'un feuillard de forme générale angulaire à quatre côtés, cubique ou rectangulaire creuse dont une paroi verticale est relevée et repliée de manière à former un crochet de sorte à pouvoir prendre sur le faîte d'un élément radiateur, et dont la paroi supérieure horizontale est pourvue de ladite ouverture de passage et en ce que la quatrième pièce n'est liée directement à aucune des trois autres pièces, mais est disposée entre le radiateur et le sol, de sorte que le vissage de la deuxième pièce intermédiaire dans la troisième pièce inférieure permette d'enserrer le radiateur et la quatrième pièce sur laquelle le radiateur est posé entre le sol et la première pièce supérieure.

Il a déjà été proposé des systèmes de fixation directement au sol d'un radiateur, en particulier dans les documents DE-U-1 664707 et DE-A-2 308 199. Dans le document DE-U-2 308 199 il est divulgué un système de fixation dans lequel le pied est ancré dans le sol et reçoit une tige filetée semblable à celle de la présente invention. Dans le document DE-U-1 664 707 la tige filetée est engagée dans une pièce insérée dans le sol et la fonction du pied est remplie par la pièce inférieure qui est solidaire de la tige filetée. Dans les deux cas la stabilité est assurée par un ensemble solidaire faisant fonction de support et de fixation. Ces systèmes sont peu souples et les pièces d'ancrage au sol doivent être extrêmement solides et pouvoir résister au poids du radiateur et aux sollicitations latérales, ce qui constitue un désavantage. La présente invention consiste à désolidariser les fonctions support et fixation par vis dans une pièce ancrée dans le sol.

De préférence, le moyen d'accrochage au sol est du type tubulaire fendu et à épaisseur constante sur toute sa longueur mais à diamètre variable sur sa longueur présentant à sa partie entrante des lignes de bossage forcées vers l'extérieur par une pièce d'expansion introduite après la mise en place du tube, et à sa partie extérieure de diamètre sensiblement plus grand, deux découpes partielles horizontales, l'une du côté de la fente généralement plus grande, et, l'autre diamétralement opposée, et qui servent au placement d'une plaque munie d'un trou fileté qui va faire office d'écrou pour la vis ou boulon.

De préférence également, on prévoit des pieds en deux parties ajustables et réglables et conçus de manière à permettre à l'élément de radiateur, sur lequel s'appuie le crochet de la première pièce, de s'appuyer en deux points du pied ; c'est entre les parois du pied que l'on va de préférence placer le dispositif d'accrochage au sol de manière à exercer un effort parfaitement centré et perpendiculaire du faîte du radiateur sur le pied de celui-ci.

Afin de mieux comprendre l'invention, on la décrit maintenant de manière exemplative et non limitative par rapport à un dessin qui représente :
à la figure 1, une vue partielle de face d'un radiateur pourvu du dispositif - objet de l'invention - les parties normalement cachées de ce dispositif étant représentées en traits discontinus ;
à la figure 2, une vue en coupe transversale et verticale dans un radiateur au niveau du dispositif objet de l'invention ;
à la figure 3, une vue en perspective dans la pièce supérieure du dispositif ;
à la figure 4, une vue de la pièce intermédiaire du dispositif ;
à la figure 5, une vue de la pièce inférieure du dispositif.

On a illustré dans ces figures, un radiateur à trois éléments plans 1, toutefois un nombre inférieur ou supérieur d'éléments est parfois prévu et le dispositif objet de l'invention est utilisable quelque soit ce nombre ; de préférence on viendra le placer vers le centre longitudinal de radiateur.

Généralement on prévoit également deux dispositifs dans le sens de la longueur d'un radiateur, mais un nombre supérieur peut être prévu en cas de grande longueur. Toute combinaison logique peut être envisagée.

A la figure 3 on a illustré la pièce supérieure 2 du dispositif de forme générale rectangulaire et creuse dont une paroi 3 est relevée et repliée de manière à former un crochet 3a pouvant prendre sur le faîte 1 a d'un élément 1 du radiateur. La forme de ce crochet 3a est adaptée à la forme générale du faîte du radiateur qui est effilée dans le cas d'éléments plans mais parfois arrondie dans d'autres cas.

La paroi horizontale 4 de la pièce supérieure 2 est pourvue d'une ouverture 5 ; on peut prévoir une pièce supérieure 2 pourvue à la fois d'une paroi horizontale supérieure mais également inférieure ; dans ce cas chacune de ces parois sera pourvue d'une ouverture 5, bien entendu parfaitement alignée par rapport à la verticale au sol.

A la figure 4 on a illustré la pièce intermédiaire 6, une vis ou long boulon comportant d'un côté une tête 6a et de l'autre, sur une certaine longueur, une partie filetée 6b.

Comme illustré aux figures 1 et 2, la première pièce supérieure 2 étant en place, c'est-à-dire le crochet 3a prenant sur le faîte 1 a d'un élément de radiateur, on glisse la vis ou boulon 6 dans l'ouverture 5, la tête 6a venant prendre appui contre la paroi horizontale 4 de la pièce 2.

A la figure 5 on a illustré la pièce inférieure fendue sur toute sa longueur, ou moyen d'accrochage 8 dans le sol qui comporte une partie entrante 8a dont on va forcer vers l'extérieur les bossages 9 par l'introduction d'une pièce complémentaire d'expansion 10 et cela afin d'assurer un encrage certain de la pièce 8. La partie extérieure 8b de diamètre plus important que la partie entrante, comporte deux découpes 10a, 10b, partielles horizontales, c'est-à-dire perpendiculaires à l'axe générale de la troisième pièce et dont une découpe 10a généralement plus grande est du côté de la fente 11 du moyen d'accrochage ou troisième pièce 8, et l'autre 10b diamétralement opposée.

C'est dans ces découpes 10a, 10b que l'on glisse une plaque 12 munie d'un trou fileté 13 qui va faire office d'écrou pour la vis ou boulon 6, cette plaque 12 étant conçue de manière à abouter sur les plans des découpes 10a, 10b.

Aux figures 1 et 2, on a encore illustré un pied 14 de radiateur en deux parties 14a, 14b pouvant partiellement s'emboîter et se glisser l'une dans l'autre et pied qui est donc extensible et adaptable à des radiateurs d'un nombre différent d'éléments plans 1. De part et d'autre, chaque partie 14a, 14b comporte en regard une longue boutonnière 15 dans laquelle on peut au moyen d'une vis 16 bloquer une partie par rapport à l'autre du pied.

Si le pied 14, tel qu'illustré, est une solution particulièrement intéressante en combinaison avec le dispositif de fixation par rapport au sol - objet de l'invention - car celui-ci peut ainsi être installé parfaitement centré par rapport à lui ; on peut également installer le dispositif objet de l'invention avec toute autre forme de pied de radiateur et par exemple également avec des radiateurs pourvus à la fabrication de pieds.

Il importe, en effet, qu'à la mise en place du dispositif de fixation et en particulier lorsque l'on serre la vis ou boulon 6 ce qui tend à ramener vers le sol les éléments 1 du radiateur que celui-ci soit parfaitement posé et stable et que l'on obtienne donc l'effet d'enserrement recherché.

Le dispositif illustré est essentiellement relatif à un radiateur à éléments plans ; on conçoit toutefois qu'il peut également, sous simple modification de la forme de son crochet, s'adapter à une forme quelconque du faîte du radiateur ou d'un élément du radiateur.

De manière évidente, on conçoit également qu'il est possible d'adapter la pièce supérieure de manière qu'elle vienne prendre non plus sur le faîte d'un élément mais de deux éléments parallèles et côte à côte en prévoyant par exemple de part et d'autre qu'elle comporte une paroi verticale relevée et repliée.

## Revendications

1. Dispositif de fixation par rapport au sol d'un radiateur, en particulier d'un radiateur à éléments plans solidarisés entre eux, ce dispositif étant constitué de quatre pièces : une première pièce supérieure (2) destinée à s'appuyer sur la partie supérieure (1 a) d'un élément radiateur (1), et pourvue d'une ouverture de passage (5) pour la deuxième pièce intermédiaire (6), une longue vis ou boulon droit dont la longueur est au moins égale à la hauteur d'un des éléments (1) du radiateur à fixer, filetée à son extrémité inférieure (6b), et pourvue à son extrémité supérieure (6a) soit d'une tête de boulon, soit d'une extrémité filetée et d'un écrou, s'appuyant sur le dessus (4) de la première pièce supérieure ramenant celle-ci au maximum vers le bas, une troisième pièce inférieure (8) constituée d'un moyen d'ancrage dans le sol, comportant une portion munie d'un trou fileté dans laquelle s'engage l'extrémité inférieure filetée (6b) de la vis ou boulon, une quatrième pièce (14) constituant un ou des pieds sur le(s)quel(s) sont posés les éléments (1) du radiateur, caractérisé en ce que la première pièce supérieure (2) est constituée d'un feuillard de forme générale angulaire à quatre côtés, cubique ou rectangulaire creuse dont une paroi verticale (3) est relevée et repliée de manière à former un crochet (3a) de sorte à pouvoir prendre sur le faîte (1 a) d'un élément radiateur, et dont la paroi supérieure horizontale (4) est pourvue de ladite ouverture de passage (5) et en ce que la quatrième pièce (14) n'est liée directement à aucune des trois autres pièces, mais est disposée entre le radiateur et le sol, de sorte que le vissage de la deuxième pièce intermédiaire (6) dans la troisième pièce inférieure permette d'enserrer le radiateur et la quatrième pièce sur laquelle le radiateur est posé entre le sol et la première pièce supérieure.

2. Dispositif selon la revendication 1, caractérisé en ce que le moyen d'accrochage au sol (8) est du type tubulaire fendu et à épaisseur constante sur toute sa longueur mais à diamètre variable sur sa longueur présentant à sa partie entrante (8a) des lignes de bossage (9) forcées vers l'extérieur par une pièce d'expansion (10) introduite après la mise en place du tube, et à sa partie extérieure (8b) de diamètre sensiblement plus grand, deux découpes (10a, 10b) partielles horizontales, l'une (10a) du côté de la fente (11), généralement plus grande, et l'autre (10b) diamétralement apposée et qui servent au placement d'une plaque (12) munie d'un trou fileté (13) qui va faire office d'écrou pour la vis ou boulon (6).

3. Dispositif selon l'une quelconque des revendications 1 et 2, caractérisé en ce que les pieds du radiateur (14) sont en deux parties ajustables (14a, 14b) et réglables de manière que l'élément de radiateur (1), sur lequel s'appuie le crochet (3a) de la première pièce (2), s'appuie en deux points du pied (14).

4. Dispositif selon la revendication 3, caractérisé en ce que les deux parties (14a, 14b) du pied s'emboîtent et glissent l'une dans l'autre et comportent en regard et de part et d'autres, chacune, une boutonnière (15), laquelle permet au moyen d'une vis de bloquer une partie par rapport à l'autre.

## Claims

1. Means for mounting a radiator on the base, in particular a radiator with flat elements joined to one another, this device consisting of four parts : a first upper part (2) to be supported on the upper part (1a) of a radiator element (1) and equipped with an opening (5) for the second intermediate part (6) to pass through, a long straight screw or bolt, of length at least equal to the height of one of the elements (1) of the radiator to be fixed, threaded at its lower extremity (6b), and fitted at its upper extremity (6a) either with a bolt head or with a threaded extremity and a nut, resting on the top (4) of the first upper part, bringing it as far downwards as possible, a third lower part (8), consisting of a means of anchoring in the ground, comprising a portion fitted with a threaded hole in which is engaged the threaded lower extremity (6b) of the screw or bolt, a fourth part (14) constituting one or more feet on which the elements (1) of the radiator stand, characterized by the fact that the first upper part (2) consists of a cubic or rectangular hollow strap-iron of generally angular shape with four sides, of which one vertical wall (3) is lifted and bent back to form a hook (3a) which can grip on the ridge (1 a) of a radiator element, and of which the upper horizontal wall (4) is provided with said opening for passage (5), so that the fourth part (14) is not directly connected to any of the three other parts, but is placed between the radiator and the ground, so that the screwing of the second intermediate part (6) into the third lower part makes it possible to grip the radiator and the fourth part on which the radiator rests between the ground and the first upper part.

2. Device according to claim 1, characterized by the fact that the means of hooking to the ground (8) is of the split tube type and has a constant thickness over the whole- of its length but with a diameter that varies over its length, presenting at its entry (8a) lines of projections (9) which are forced outward by an expansion piece (10) introduced after the tube has been put in place, and at its outer part (8b), with a significantly larger diameter, two partial horizontal cuts (10a, 10b), one of them (10a) on the slide of the slit (11) generally larger, and the other (10b) diametrically opposite, these cuts serving as housing for a plate (12) fitted with a threaded hole (13) which will act as a nut for the screw or bolt (6).

3. Device according to either of the claims 1 and 2, characterized by the fact that the feet of the radiator (14) are in two adjustable parts (14a, 14b) which can be adjusted so that the radiator element (1) on which the hook (3a) of the first part (2) rests, is supported at two points by the foot (14).

4. Device according to claim 3, characterized by the fact that the two parts (14a, 14b) fit together and slide into one another, each comprising, opposite and either side, a slit (15) in which a screw can slide which blocks one part in relation to the other.

## Patentansprüche

1. Vorrichtung zur Befestigung eines Heizkörpers am Boden, insbesondere eines Heizkörpers mit untereinander fest verbundenen Elementen, wobei diese Vorrichtung aus vier Teilen besteht : einem ersten oberen Teil (2), das auf den oberen Teil (1a) eines Heizkörperelements (1) aufgesetzt wird und mit einer Durchführungsöffnung (5) für das zweite Zwischenteil (6) versehen ist, einer langen Schraube bzw. einem geraden Bolzen, deren Länge mindestens gleich der Höhe von einem der Elemente (1) des zu befestigenden Heizkörpers ist, und die an ihrem unteren Ende (6b) ein Gewinde aufweisen, und an ihrem oberen Ende (6a) mit einen Schraubenkopf bzw. einem Gewindeende mit Mutter versehen sind, wobei dieser Schraubenkopf bzw. diese Mutter an der Oberseite (4) des ersten oberen Teils anliegt und dieses besagte Teil so weit wie möglich nach unten zieht, einem dritten unteren Teil (8), das aus einem Mittel zur Verankerung in dem Boden besteht, das einem Abschnitt aufweist, der mit einer Gewindebohrung versehen ist, in die das untere Gewindeende (6b) der Schraube bzw. des Bolzens eingreift, einem vierten Teil (14), das einen oder mehrere Füße bildet, auf die die Elemente (1) des Heizkörpers aufgesetzt werden, dadurch gekennzeichnet, daß das erste obere Teil (2) aus einem hohlen, würfel- oder quaderförmigen Element aus Bandeisen mit vier umgebogenen Seiten besteht, bei dem eine vertikale Wand (3) nach oben umgebogen ist und so geformt ist, daß ein Haken (3a) gebildet wird, der am oberen Rand (1 a) eines Heizkörperelements eingreift, und bei dem die obere horizontale Wand (4) mit der besagten Durchführungsöffnung (5) versehen ist, und daß das vierte Teil (14) mit keinem der drei anderen Teile unmittelbar verbunden ist, sondern zwischen dem Heizkörper und dem Boden angeordnet ist, so daß der Heizkörper und das vierte Teil, auf das der Heizkörper aufgesetzt wird, zwischen dem Boden und dem ersten oberen Teil eingespannt werden, wenn das zweite Zwischenteil (6) in das dritte untere Teil hineingeschraubt wird.

2. Vorrichtung gemäß Anspruch 1, dadurch gekennzeichnet, daß das Mittel (8) zur Verankerung im Boden ein rohrrohrförmiges, gespaltenes Teil von konstanter Wandstärke über seine ganze Länge, aber variablem Durchmesser ist, das bei seinem in den Boden eindringenden Abschnitt (8a) linienförmige Vorsprünge (9) aufweist, die durch ein Spreizstück (10), das nach dem Einsetzen des Rohrs eingeführt wird, nach außen gepreßt werden, und bei seinem äußeren Abschnitt (8b) von wesentlich größerem Durchmesser zwei partielle, horizontale Ausschnitte (10a, 10b) aufweist, von denen der eine (10a), der auf der Seite des Spalts (11) gelegen ist, im allgemeinen größer ist, und der andere (10b) diametral gegenüber angeordnet ist, wobei diese besagten Ausschnitte dazu bestimmt sind, eine mit einer Gewindebohrung (13) versehene Platte (12) einzuschieben, die als Mutter für die Schraube bzw. den Bolzen (6) dient.

3. Vorrichtung gemäß irgendeinem der Ansprüche 1 oder 2, dadurch gekennzeichnet, daß die Füße des Heizkörpers (14) aus zwei Teilen (14a, 14b) bestehen, die so justierbar und einstellbar sind, daß das Heizkörperelement (1), auf dem der Haken (3a) des ersten Teils (2) aufliegt, an zwei Stellen des Fußes (14) aufliegt.

4. Vorrichtung gemäß Anspruch 3, dadurch gekennzeichnet, daß die zwei Teile (14a, 14b) des Fußes ineinandergreifen und gegenseitig verschiebbar sind, und gegenüberliegend auf beiden Seiten je einen Schlitz (15) aufweisen, über den mittels einer Schraube ein Teil bezüglich des anderen festgestellt werden kann.
